# EUROPÄISCHE PATENTSCHRIFT

(11) **EP 0 817 902 B1**
(45) Veröffentlichungstag und Bekanntmachung des Hinweises auf die Patenterteilung: **16.12.1998**
(21) Anmeldenummer: 96908086.0
(22) Anmeldetag: 20.03.1996
(51) Int. Cl.: E21C 35/19

(54) **WERKZEUG ZUM LÖSEN EINER SICHERUNG AN EINEM BOHRMEISSEL**
TOOL FOR RELEASING A KEY ON A CUTTER
OUTIL DE DEVERROUILLAGE D'UN DISPOSITIF DE SECURITE D'UN PIC

(30) Priorität: 01.04.1995 DE 19512349
(43) Veröffentlichungstag der Anmeldung: 14.01.1998
(73) Patentinhaber: BETEK Bergbau- und Hartmetalltechnik Karl-Heinz Simon GmbH & Co. KG, D-78733 Aichhalden (DE)
(72) Erfinder: KAMMERER, Karl, (DE); WIDMAIER, Helmut, (DE)
(74) Vertreter: Fleck, Hermann-Josef, Dr.-Ing.
(86) Internationale Anmeldenummer: EP9601200
(87) Internationale Veröffentlichungsnummer: WO9631681

(56) Entgegenhaltungen:
- FR-A- 1 425 935
- GB-A- 1 539 347
- US-A- 3 101 933
- US-A- 3 397 012
- US-A- 3 769 683
- US-A- 4 952 001

## Beschreibung

Die Erfindung betrifft ein Werkzeug zum Lösen einer Sicherung, die einen Schaft eines Meißels einer Schräm-, Straßenfräsmaschine oder dgl. in einer Bohrung eines Meißelhalters axial sichert.

Bei den bekannten Schräm- oder Straßenfräsmaschinen ist der Schaft der einzelnen Meißel durch Durchgangsbohrungen der Meißelhalter hindurchgesteckt. In seiner Montageposition schlägt der Meißel mit seinem Meißelkopf, der den Schaft trägt um den Bohrungseintritt herum an. Der Schaft ragt auf der dem Meißelkopf abgewandten Seite aus der Bohrung heraus. In diesem Bereich ist der zylindrische Schaft mit einer umlaufenden Nut versehen. In diese Nut ist die als geschlitzter Ring ausgebildete Sicherung eingesetzt. Da im Einsatzfall ein Meißel nach einer bestimmten Betriebsdauer verschleißt muß häufig ein Austausch gegen einen neuen Meißel vorgenommen werden. Zum Austausch wird üblicherweise die Sicherung mittels eines Hebels aus der Nut ausgehebelt. Dabei springt die Sicherung unkontrolliert von dem Schft ab und kommt meist abhanden. Zudem entsteht durch die abspringende Sicherung eine erheblicvhe Verletzungsgefahr.

Ein derartiges Werkzeug ist beispielsweise aus der US 4,952,001 bekannt.

Es ist Aufgabe der Erfindung, ein Werkzeug der eingangs erwähnten Art zu schaffen, mit dem ein kontroliertes Lösen der Sicherung möglich ist.

Die Aufgabe der Erfindung wird dadurch gelöst, daß von einem Koppelelement mindestens ein Ansatz getragen ist, der in eine Werkzeugaufnahme der Sicherung einführbar ist, daß an das Koppelelement über ein Gelenk ein Hebel angeschlossen ist, der mittels eines Stützelementes an dem Meißelhalter, dem Meißelhalter oder einem sonsitigen Maschinenteil abstützbar ist, wobei das Stützelement im Abstand zu dem Gelenk steht.

Zum Lösen der Sicherung werden die Ansätze in den Werkzeugaufnahmen eingekoppelt. Anschließend wird der Hebel über das Stützelement derart umgelegt, daß mit dem Koppelelement die Sicherung vom Schaft des Meißels abgezogen wird. Über den Hebel kann die Geschwindigkeit der Abziehbewegung der Sicherung gesteuert werden. Zudem ist der Kraftaufwand zum Lösen der Sicherung gering. Damit kann die Sicherung einfach und kontrolliert von dem Meißel entfernt werden.

Nach einer Ausgestaltung der Erfindung ist es vorgesehen, daß der Griff einen Schaft aufweist, der an das Gelenk angeschlossen ist, und daß der Schaft auf seiner dem Gelenk abgekehrten Seite eine Handhabe trägt.

Mit der Handhabe kann der Griff auf einfache Weise manuell verstellt werden.

Ein erfindungsgemäßes Werkzeug ist dadurch gekennzeichnet, daß das Stützelement an den Schaft angeformt ist und sich auf einer Gegenfläche des Meißelhalters abstützt, und daß das Stützelement auf der der Gegenfläche zukehrten Seite bogenförmig ausgebildet ist, so daß es bei Betätigung des Griffes auf der Gegenfläche abrollt.

Damit werden die in den Werkzeugaufnahmen der Sicherung festgelegten Ansätze bei Betätigung des Hebels linienförmig verschoben, so daß die Sicherung auf vorgegebener Bahn, verkantungsfrei von dem Schaft abgezogen werden kann.

Eine einfache Gelenkverbindung ist dadurch geschaffen, daß der Griff zur Bildung des Gelenkes mit einer Bolzenaufnahme versehen ist, die drehbar einen Bolzen aufnimmt, der von dem Koppelelement getragen ist und dessen, die Gelenkachse bildende Längsachse quer zur Mittellängsachse des Meißels verläuft.

Ist vorgesehen, daß das Koppelelement auf der dem Gelenk abgewandten Seite zwei zueinander beabstandete Schenkel aufweist, die an ihren freien Enden die Ansätze tragen, die in Richtung der Mittellängsachse des Meißels auf der dem Meißelhalter abgekehrten Seite in die Werkzeugaufnahmen der Sicherung von dem Schaft des Meißels formschlüssig an die Werkzeugaufnahmen anlegen, dann läßt sich das Werkzeug auf einfache Weise in Wirkverbindung mit der Sicherung bringen.

Um die Sicherung stets sicher am Werkzeug zu halten, ist nach einer möglichen Ausgestaltung der Erfindung vorgesehen, daß das Koppelelement mindestens einen Magneten trägt, der mit einer ferromagnetischen Stelle der Sicherung zusammenarbeitet.

Eine definierte Stellbewegung wird dadurch erreicht, daß die Stellbewegung des Hebels zum Lösen der Sicherung mittels eines Anschlages begrenzbar ist.

Ist es vorgesehen, daß die Handhabe einen Handschutz trägt, dann ist verhindert, daß die Hand eines Benutzers beim Umlegen des Hebels verletzt wird.

Eine weitere Ausgestaltung der Erfindung ist dadurch gekennzeichnet, daß das Gelenk mittels eines Verbindungsteiles arretierbar ist, daß der Hebel Krafteinleitungsmittel aufweist, über die eine Kraft in Richtung auf das Koppelelement einleitbar ist, und daß die Kraft über Wirkflächen des Koppelelementes in entsprechende Gegenflächen der Sicherung einbringbar ist, so daß die Sicherung auf dem Schaft (22) des Meißels (20) montierbar ist. Demgemäß kann das Werkzeug sowohl zur Montage als auch zur Demontage der Sicherung verwendet werden.

Die Erfindung wird im folgenden anhand von den in den Zeichnungen dargestellten Ausführungsbeispielen näher erläutert. Es zeigen
- Fig. 1: in Seitenansicht und teilweise im Schnitt einen in einem Meißelhalter eingesetzten Halter sowie ein Werkzeug zur Demontage einer Sicherung,
- Fig. 2: die Darstellung gemäß Figur 1 mit veränderter Werkzeugstellung und
- Fig. 3: die Verwendung des Werkzeuges gemäß Figur 1 zur Montage der Sicherung.

In der Figur 1 ist ein Meißelhalter 10 dargestellt, wie er typischerweise auf Walzenkörpern von Schräm- oder Straßenfräßmaschinen aufgesetzt ist. Hierzu weist der Meißelhalter 10 ein Basisteil 11 auf, das auf dem walzenförmigen Körper fixiert ist. Zur Aufnahme eines Meißels 20 ist der Meißelhalter 10 von einer Bohrung 12 durchsetzt. In die Bohrung 12 ist ein Schaft 22 des Meißels 20 eingesetzt. Der Schaft 22 trägt einen Meißelkopf 21. Bei eingesetztem Schaft 22 schlägt der Meißelkopf 21 um die Bohrung 12 herum am Bohrlocheintritt am Meißelhalter 10 an. Damit ist die Einsetzbewegung des Meißels 20 in die Bohrung 12 begrenzt. Auf der dem Schaft 22 abgewandten Seite weist der Meißelkopf 21 eine Ausnehmung 24 auf, in die eine Meißelspitze 23 eingesetzt ist. Die Meißelspitze 23 ist als Hartmetalleinsatz ausgebildet und in der Ausnehmung 24 verlötet. Auf der dem Meißelkopf 21 abgewandten Seite ragt der Schaft 22 aus der Bohrung 12 heraus. Im Bereich dieses Bohrlochaustrittes ist in den zylindrischen Schaft 22 eine umlaufende Nut 25 eingebracht.

In die Nut 25 ist eine Sicherung 40 eingesetzt. Die Sicherung 40 weist einen geschlitzten, ringförmigen Grundkörper auf, der den Schaft 22 im Nutgrund teilweise umfaßt.

Zum Lösen der Sicherung 40 aus der Nut 25 wird ein Werkzeug 30 verwendet. Das Werkzeug 30 weist ein Koppelelement 35 mit angeformten Ansätzen 37 auf. Die Ansätze 37 ragen in Werkzeugaufnahmen 41 der Sicherung. Die Ansätze 37 sind an Schenkel 36 angeschlossen, die zueinander beabstandet angeordnet sind und so eine Aufnahme 38 ausbilden, die die Sicherung teilweise seitlich umschließt. In dem den Schenkeln 36 abgekehrten Bereich ist das Koppelelement 35 von einer Bohrung durchstoßen, in der ein Bolzen 33b festgelegt ist. Der Bolzen 33b ist durch eine, als Langloch ausgeführte Bolzenaufnahme 33a eines Schaftes 32 des Werkzeuges 30 gesteckt. Damit ist ein Gelenk 33 ausgebildet, dessen Gelenkachse durch die Achse des Bolzens 33b gebildet ist. Die Gelenkachse ist bei aufgesetztem Werkzeug 30 quer zur Mittellängsachse des Meißels 20 angeordnet. Der Schaft 32 trägt beabstandet zu dem Gelenk 33 ein Stützelement 39. Das Stützelement 39 weist eine konvex gekrümmte Geometrie auf und dient zur Abstützung des Schaftes 32 auf dem Meißelhalter 10. Auf das freie Ende des Schaftes 32 ist ein Griff 31 in Form einer Handhabe aus Kunststoffmaterial aufgezogen und es wird ein Hebel 34 gebildet. Der Griff 31 ist mit einem Schlagschutz 52 abgeschlossen. Der Schaft 32 des Hebels 34 ragt über den Schlagschutz 52 ein Stück weit hinaus. Das so ausgebildete Krafteinleitungsmittel 51 dient zur Einleitung einer Schlagkraft in die Mittellängsachse des Schaftes 32. An dem dem Krafteinleitungsmittel 51 abgekehrten Seite des Schaftes 32 ist ein Verbindungsteil 50 angebracht. Das Verbindungsteil 50 ist als Zapfen ausgeformt, der in eine entsprechende Aufnahme des Koppelelementes 35 dann eingeführt werden kann, wenn die Mittellängsachse des Schaftes 32 senkrecht zu der Mittellängsachse des Meißels 20 steht.

Zum Ausziehen der Sicherung 40 aus der Nut 25 werden, wie in Figur 1 dargestellt, die Ansätze 37 zunächst in den Werkzeugaufnahmen 41 der Sicherung 40 festgelegt. Anschließend wird der Hebel 34 derart umgelegt, daß das Stützteil 39 auf seiner entsprechenden Gegenfläche auf dem Meißelhalter 10 aufliegt. Hierdurch stützen sich die Ansätze 37 formschlüssig in den Werkzeugaufnahmen 41 ab. Wird nun der Hebel 34 weiter umgelegt, wie dies in Figur 2 näher gezeigt ist, dann rollt das Stützteil 39 auf dem Meißelhalter 10 ab. Das dem Gelenk 33 zugewandte Ende des Hebels 34 wird dadurch angehoben. Gleichzeitig wird über den Bolzen 33b eine Kraft in das Koppelelement 35 eingeleitet. Diese Kraft wirkt senkrecht zu der Mittellängsachse des Meißels 20. Damit verschiebt sich das Koppelelement 35 ebenfalls senkrecht zur Mittellängsachse des Meißels 20. Da die Ansätze 37 die Sicherung 40 formschlüssig am Koppelelement 35 festhalten, wird diese aus der Nut 25 ausgezogen.

Der Meißel 20 kann nun aus der Bohrung 22 ausgezogen und gegen einen neuen Meißel 20 ausgetauscht werden. Des weiteren läßt sich das Werkzeug 33 vom Meißelhalter 10 abheben. Hierbei wird das Verlieren der Sicherung 40 sicher dadurch verhindert, daß in das Koppelelement 35 ein Magnet eingesetzt ist, der die ferromagnetische Sicherung 40 hält. Alternativ kann die Sicherung auch durch ein mechanisches Klemmittel gehalten werden.

Ist ein neuer Meißel 20 mit seinem Schaft 22 in der Bohrung 12 eingesetzt, so läßt sich dieser nun mit dem Werkzeug 30 und der Sicherung 40 wieder axial unverlierbar festlegen. Hierzu wird der Hebel 34 aufgestellt, so daß seine Mittellängsachse vertikal zu der Mittellängsachse des Meißels 20 ausgerichtet ist. Anschließend wird der Schaft 32 in Richtung auf das Koppelelement 35 verschoben. Hierbei gleitet der Bolzen 33b in seiner Bolzenaufnahme 33a in die zweite Extremstellung. Infolge dieser Verschiebebewegung tritt das Verbindungsteil 50 in die entsprechende Ausnehmung 53 des Koppelelementes 35 ein. Hierdurch wird das Koppelelement 35 mit dem Schaft 32 starr verbunden. Die magnetische oder mechanische Festlegung der Sicherung an dem Werkzeug erleichtert die Montage.

Zum Montieren der Sicherung 40 wird diese nun auf den Schaft 22 im Bereich der Nut 25 aufgesetzt. Anschließend wird mit einem Hammer 60 eine impulsartige Kraft in das Krafteinleitungsmittel 51 des Schaftes 32 eingeleitet. Damit greift die Sicherung 40 in die Nut 25 des Schaftes 22 ein. Abschließend kann das Werkzeug von der Sicherung 40 abgenommen werden und die Schräm- oder Straßenfräßmaschine steht zum erneuten Gebrauch zu Verfügung.

Mit dem erfindungsgemäßen Werkzeug läßt sich die Sicherung 40 mit nur geringem Kraftaufwand kontrolliert aus der Nut 25 des Meißels 20 ausziehen. Dadurch, daß mit dem Verbindungsteil 50 der Schaft 32 mit dem Koppelelement 35 starr verbunden werden kann, ermöglicht das Werkzeug eine Montage der Sicherung 40 an einem neuen Meißel 20.

## Patentansprüche

1. Werkzeug (30) zum Lösen einer Sicherung (40), die einen Schaft (22) eines Meißels (20) einer Schräm-, Straßenfräsmaschine oder dgl. in einer Bohrung (12) eines Meißelhalters (10) axial gesichert,
dadurch gekennzeichnet,
daß von einem Koppelelement (35) mindestens ein Ansatz (37) getragen ist, der in eine Werkzeugaufnahme (41) der Sicherung (40) einführbar ist,
daß an das Koppelelement (35) über ein Gelenk (33) ein Hebel (34) angeschlossen ist, der mittels eines Stützelementes (39) an dem Meißelhalter, dem Meißel oder einem sonstigen Maschinenteil abstützbar ist, wobei das Stützelement (39) im Abstand zu dem Gelenk (33) steht.

2. Werkzeug nach Anspruch 1,
dadurch gekennzeichnet,
daß der Hebel (34) einen Schaft (32) aufweist, der an das Gelenk (33) angeschlossen ist, und
daß der Schaft (32) auf seiner dem Gelenk (33) abgekehrten Seite eine Handhabe (31) trägt.

3. Werkzeug nach Anspruch 2,
dadurch gekennzeichnet,
daß das Stützelement (39) an den Schaft (32) angeformt ist und sich auf einer Gegenfläche des Meißelhalters (10) abstützt, und
daß das Stützelement (39) auf der der Gegenfläche zugekehrten Seite bogenförmig ausgebildet ist, so daß es bei Betätigung des Hebels (34) auf der Gegenfläche abrollt.

4. Werkzeug nach einem der Ansprüche 1 bis 3,
dadurch gekennzeichnet,
daß der Hebel (34) zur Bildung des Gelenkes (33) mit einer Bolzenaufnahme (33a) versehen ist, die drehbar einen Bolzen (33b) aufnimmt, der von dem Koppelelement (35) getragen ist und dessen, die Gelenkachse bildende Längsachse quer zur Mittellängsachse des Meißels (20) verläuft.

5. Werkzeug nach einem der Ansprüche 1 bis 4,
dadurch gekennzeichnet,
daß das Koppelelement (35) auf der dem Gelenk (33) abgewandten Seite zwei zueinander beabstandete Schenkel (36) aufweist, die an ihren freien Enden die Ansätze (37) tragen, die in Richtung der Mittellängsachse des Meißels (20), auf der dem Meißelhalter (10) abgekehrten Seite in die Werkzeugaufnahmen (41) der Sicherung (40) von dem Schaft (22) des Meißels (20) formschlüssig an die Werkzeugaufnahmen (41) anlegen.

6. Werkzeug nach einem der Ansprüche 1 bis 5,
dadurch gekennzeichnet,
daß das Koppelelement (35) mindestens einen Magneten trägt, der mit einer ferromagnetischen Stelle der Sicherung (40) zusammenarbeitet.

7. Werkzeug nach einem der Ansprüche 1 bis 6,
dadurch gekennzeichnet,
daß die Stellbewegung des Hebels (34) zum Lösen der Sicherung mittels eines Anschlages begrenzbar ist.

8. Werkzeug nach einem der Ansprüche 1 bis 7,
dadurch gekennzeichnet,
daß die Handhabe (31) einen Handschutz trägt.

9. Werkzeug nach einem der Ansprüche 1 bis 8,
dadurch gekennzeichnet,
daß das Gelenk (33) mittels eines Verbindungsteiles (50) arretierbar ist, daß der Hebel (34) Krafteinleitungsmittel (51) aufweist, über die eine Kraft in Richtung auf das Koppelelement (35) einleitbar ist, und
daß die Kraft über Wirkflächen des Koppelelementes (35) in entsprechende Gegenflächen der Sicherung (40) einbringbar ist, so daß die Sicherung (40) auf dem Schaft (22) des Meißels (20) montierbar ist.

## Claims

1. Tool (30) for releasing a safety device (40), which axially secures a shaft (22) of a bit (20) of a coal cutting machine, road cutter or the like in a bore (12) of a bit holder (10), characterised in that at least one extension member (37) is supported by a coupling element (35) and is insertable in a tool receiver (41) of the safety device (40), in that a lever (34) communicates with the coupling element (35) via a pivot joint (33) and is supportable by means of a supporting element (39) on the bit holder, the bit or some other machine part, the supporting element (39) being spaced from the pivot joint (33).

2. Tool according to claim 1, characterised in that the lever (34) has a shaft (32), which communicates with the pivot joint (33), and in that the shaft (32) is provided with a handle (31) on its side remote from the pivot joint (33).

3. Tool according to claim 2, characterised in that the supporting element (39) is shaped to fit on the shaft (32) and supported on a counterface of the bit holder (10), and in that the supporting element (39) has an arcuate configuration on the side facing the counterface, so that it travels along the counterface upon actuation of the lever (34).

4. Tool according to one of claims 1 to 3, characterised in that the lever (34) for forming the pivot joint (33) is provided with a pin receiver (33a), said receiver rotatably receiving a pin (33b), which is supported by the coupling element (35) and has a longitudinal axis which forms the pivot joint axis and extends transversely relative to the central longitudinal axis of the bit (20).

5. Tool according to one of claims 1 to 4, characterised in that the coupling element (35) has two spaced-apart arms (36) on the side remote from the pivot joint (33), said arms being provided at their free ends with the extension members (37), which fit onto the tool receivers (41) in a form-fitting manner in the direction of the central longitudinal axis of the bit (20), on the side remote from the bit holder (10), into the tool receivers (41) of the safety device (40) from the shaft (22) of the bit (20).

6. Tool according to one of claims 1 to 5, characterised in that the coupling element (35) is provided with at least one magnet which co-operates with a ferromagnetic location of the safety device (40).

7. Tool according to one of claims 1 to 6, characterised in that the adjusting movement of the lever (34) for releasing the safety device is definable by means of a stop member.

8. Tool according to one of claims 1 to 7, characterised in that the handle (31) is provided with a hand guard.

9. Tool according to one of claims 1 to 8, characterised in that the pivot joint (33) can be locked in position by means of a connecting part (50), in that the lever (34) has force inducing means (51), via which a force can be introduced in the direction of the coupling element (35), and in that the force can be brought into corresponding counterfaces of the safety device (40) via active faces of the coupling element (35), so that the safety device (40) is mountable on the shaft (22) of the bit (20).

## Revendications

1. Outil (30) de déverrouillage d'un dispositif de sécurité (40), ce dernier verrouillant en direction axiale une tige (22) d'un trépan (20) d'une haveuse, d'une fraiseuse-rainureuse ou similaire dans une forure (12) d'un porte-trépan,
caractérisé
en ce que par un élément d'accouplement (35) est porté au moins un épaulement (37), qui peut être introduit dans un logement pour outil (41) du dispositif de sécurité,
en ce qu'à l'élément d'accouplement (35) est par l'intermédiaire d'une articulation (33) raccordé à un levier (34) qui au moyen d'un élément d'appui (39) peut être appliqué sur le porte-trépan, sur le trépan ou sur un autre élément de machine, ledit élément d'appui (39) étant disposé à distance de l'articulation (33).

2. Outil suivant la revendication 1,
caractérisé
en ce que le levier (34) présente une tige (32), qui est raccordée à l'articulation (33), et
en ce que la tige (32) porte une poignée (31) du côté opposé à l'articulation (33).

3. Outil suivant la revendication 2,
caractérisé
en ce que l'élément d'appui (39) est formé sur la tige (32) et s'appuie sur une surface antagoniste du porte-trépan (10). et
en ce que du côté orienté vers la surface antagoniste, l'élément d'appui (39) est en forme d'arc, de sorte que lors de l'actionnement du levier (34) il se déroule sur la surface antagoniste.

4. Outil suivant l'une quelconque des revendications de 1 à 3,
caractérisé
en ce qu'aux fins de la formation de l'articulation (33), le levier (34) présente un logement pour boulon (33a), qui reçoit à rotation un boulon (33b) porté par l'élément d'accouplement (35) et dont l'axe longitudinal, constituant l'axe d'articulation, est orienté transversalement par rapport à l'axe longitudinal médian du trépan (20).

5. Outil suivant l'une quelconque des revendications de 1 à 4,
caractérisé
en ce que du côté non orienté vers l'articulation (33), l'élément d'accouplement (35) présente deux ailes (36) distantes l'une de l'autre, qui à leurs extrémités libres portent les épaulements (37) qui dans la direction de l'axe longitudinal médian du trépan (20), du côté non orienté vers le porte-trépan (10), appliquent avec similarité de forme la tige (20) du trépan.dans les logements pour outil (41) du dispositif de sécurité (22).

6. Outil suivant l'une quelconque des revendications de 1 à 5,
caractérisé
en ce que l'élément d'accouplement (35) porte au moins un aimant, qui coopère avec une zone ferromagnétique du dispositif de sécurité (40).

7. Outil suivant l'une quelconque des revendications de 1 à 6,
caractérisé
en ce que la course de déplacement du levier (34) pour le déverrouillage du dispositif de sécurité peut être limitée au moyen d'une butée.

8. Outil suivant l'une quelconque des revendications de 1 à 7,
caractérisé
en ce que la poignée (31) porte un moyen de protection pour les mains.

9. Outil suivant l'une quelconque des revendications de 1 à 7,
caractérisé
en ce que l'articulation (33) peut être bloquée au moyen, d'une pièce de jonction (50), en ce que le levier (34) présente un moyen d'application de force (51), par l'intermédiaire duquel une force peut être appliquée en direction de l'élément d'accouplement (34), et
en ce que par l'intermédiaire de surfaces actives de l'élément d'accouplement (35), la force peut être transmise à des surfaces antagonistes correspondantes du dispositif de sécurité (40). de sorte que le dispositif de sécurité (40) peut être monté sur la tige (22) du trépan (20).
